# EUROPÄISCHE PATENTSCHRIFT

(11) **EP 0 897 469 B1**
(45) Veröffentlichungstag und Bekanntmachung des Hinweises auf die Patenterteilung: **23.02.2005**
(21) Anmeldenummer: 97951790.1
(22) Anmeldetag: 20.11.1997
(51) Int. Cl.: F02M 47/02, F02M 59/46

(54) **MAGNETVENTIL**
MAGNETIC VALVE
VANNE ELECTROMAGNETIQUE

(30) Priorität: 28.02.1997 DE 19708104
(43) Veröffentlichungstag der Anmeldung: 24.02.1999
(73) Patentinhaber: ROBERT BOSCH GMBH, 70442 Stuttgart (DE)
(72) Erfinder: BAUMGARTNER, Peter, A-4040 Linz (AT); DRUMMER, Eugen, A-4400 Steyr (AT); RENNER, Johannes, A-4865 Nussdorf a/A (AT)
(86) Internationale Anmeldenummer: PCT/DE1997/002723
(87) Internationale Veröffentlichungsnummer: WO 1998/038426

(56) Entgegenhaltungen:
- EP-A- 0 753 658
- DE-A- 3 408 012
- US-A- 5 375 576
- US-A- 5 381 999

## Beschreibung

### Stand der Technik

Die Erfindung bezieht sich auf ein Magnetventil nach der Gattung des Hauptanspruchs. Ein derartiges Magnetventil ist durch die EP 0 690 223 A2 bekannt. Dies wird dort zur Steuerung eines elektrisch gesteuerten Kraftstoffeinspritzventil eingesetzt. Die Ventilnadel des Kraftstoffeinspritzventils wird dabei von in einem Steuerraum herrschenden Druck in Schließrichtung belastet. Das Magnetventil arbeitet in bekannter Weise so, daß es zur Einleitung der Einspritzung eine Entlastung des Steuerraumes einleitet, wenn der Magnet des Magnetventils erregt wird und somit die Ventilnadel des Einspritzventils unter Einwirkung des anderseits an ihr wirkenden Hochdrucks von ihrem Sitz abgehoben wird. Bei dem Magnetventil ist der Anker fest mit einem Ankerbolzen verbunden, an dem wiederum das Ventilglied des Magnetventils sitzt.

Der Nachteil des bekannten Magnetventils besteht darin, daß es im Betrieb zu einem Schwingen des Ankers und/oder Prellen des Ventilglieds kommen kann, was insbesondere dann nachteilig ist, wenn eine schnelle Schaltfolge des Magnetventils erforderlich ist und durch das Magnetventil gesteuert eine in eine Voreinspritzung und Haupteinspritzung unterteilte Einspritzung vorgenommen werden soll.

Es wurde weiterhin bereits vorgeschlagen, die bewegte Masse der Einheit Anker und Ventilglied dadurch zu verringern, daß der Ankers beweglich zu einem mit dem Ventilglied verbunden Teil geführt wird. Aber auch hier besteht ein Nachteil darin, daß der Anker nach einem Aufsetzten des Ventilglieds auf seinem Sitz nachschwingt. Durch ein solches Schwingen nimmt der Anker nach einer Voreinspritzung eine undefinierte Lage ein, was zur Folge haben kann, daß es bei der nachfolgenden Haupteinspritzung zu unterschiedlichen Öffnungszeiten des Magnetventils bei gleicher Ansteuerung kommen kann, was eine Streuung des Einspritzbeginns oder der Einspritzmenge verursacht.

Aus der EP 0 753 658 A1 ist ein Magnetventil zur Steuerung eines Einspritzventils einer Kraftstoffeinspritzeinrichtung bekannt. Dieses Magnetventil weist einen Elektromagneten mit Magnetpol, einen Anker, der in einem mit Kraftstoff gefüllten Raum angeordnet ist und ein mit dem Anker bewegtes und von einer Ventilschließfeder in Schließrichtung beaufschlagtes Ventilglied auf. Dieses Ventilglied wirkt mit einem Ventilsitz zusammen, wobei der Anker relativ zu einem, mit dem Ventilschließglied verbundenen Zwischenteil, das in einem ortsfest im Magnetventil angeordneten Gleitstück geführt ist, verschiebbar ist. Diese Verschiebung des Ankers erfolgt in Schließrichtung des Ventilglieds unter Einwirkung seiner trägen Masse entgegen einer Rückstellkraft.

### Vorteile der Erfindung

Das Magnetventil mit den kennzeichnenden Merkmalen des Hauptanspruchs hat dem gegenüber den Vorteil, daß ein Prellen des Ventilglieds an seinem Sitz und ein undefiniertes Nachschwingungen des Ankers verhindert werden, so daß nach einem Schließen des Magnetventils das Ventilglied seine Schließstellung einhält und der Anker nach einer gewollten ersten Ausweichbewegung schnell wieder seine Ruhestellung erreicht, bevor die Haupteinspritzung beginnt.

### Zeichnung

Ausführungsbeispiele der Erfindung sind in der Zeichnung dargestellt und in der nachfolgenden Beschreibung näher erläutert. Es zeigen:
Fig. 1 einen Schnitt durch einen Teil eines Einspritzventils mit dem erfindungsgemäßen Magnetventil im Schnitt, mit einem, auf einem Bolzen, der mit dem Ventilglied des Magnetventils verbundenen ist, verschiebbaren Anker,
Fig. 2 eine Begrenzung der Ankerverschiebung, Fig. 3 eine erfindungsgemäße Ausführung mit einer Scheibe zur Einstellung der Begrenzung der Ankerverschiebung, Fig. 4 eine Variante der Erfindung mit einer vergrößerten Aufschlagfläche des Ankers, Fig. 5 eine Ausführung der Anordnung mit einer alternativen Ausführung einer Rückführfeder für den Anker und Fig. 6 ein Diagramm über den Hubverlauf des Ankers bei einem Schließvorgang des Magnetventils.

### Beschreibung der Ausführungsbeispiele

Die Figur 1 zeigt einen Teilschnitt durch ein elektrisch gesteuertes Einspritzventil 1 so wie es beispielsweise durch den eingangs genannte Stand der Technik bekannt ist. Ein solches Einspritzventil ist zur Verwendung in einer Kraftstoffeinspritzanlage bestimmt, die mit einem Kraftstoffhochdruckspeicher ausgerüstet ist, der durch eine Hochdruckförderpumpe kontinuierlich mit Hochdruckkraftstoff versorgt wird und von dem aus dieser Kraftstoff unter Einspritzdruck über einzelne elektrisch gesteuerte Einspritzventile der Brennkraftmaschine zugeführt werden kann. Das zum Teil und im Schnitt gezeigte Einspritzventil 1 weist dabei ein Einspritzventilgehäuse 4 auf mit einer Längsbohrung 5, in der ein Ventilkolben 6 aufgenommen wird, der an seinem einen Ende auf eine nicht weiter dargestellte Ventilnadel wirkt, die wiederum in bekannter, z.B. in der eingangs genannten EP 0 690 223 dargestellten Weise mit Einspritzöffnungen des Kraftstoffeinspritzventils zusammen wirkt. Der Ventilkolben 6 dient dabei zur Betätigung der ventilnadel in Schließstellung, die wiederum ständig einem in Öffnungsrichtung wirkenden Kraftstoffhochdruck ausgesetzt ist, der über eine im Ventilgehäuse 4 in Längsrichtung verlaufende Druckbohrung 8 vom Hochdruckspeicher her zugeführt wird. Über diese Bohrung wird den Einspritzöffnungen auch die einzuspritzende Kraftstoffmenge zugeführt, die in den Brennraum der zugehörigen Brennkraftmaschine eingespritzt wird. Für den Anschluß der Druckbohrung 8 an den Hochdruckspeicher ist ein Anschlußstutzen 9 am Ventilgehäuse 4 vorgesehen.

Der Ventilkolben 6 wird an seinem der nicht gezeigten Ventilnadel gegenüber liegenden Ende in einer Zylinderbohrung 11 geführt, die in einem Ventilstück 12 eingebracht ist. In dieser Zylinderbohrung schließt die Stirnseite 13 des Ventilkolbens einen Steuerdruckraum 14 ein, der ständig über eine radiale durch die Wand des Ventilstücks führende Drosselbohrung 15 mit einem das Ventilstück umfangsseitig umgebenden Ringraum 16 verbunden ist, welcher ebenfalls in ständiger Verbindung mit dem Anschlußstutzen 9 steht und dem im Kraftstoffhochdruckspeicher herrschenden hohen Kraftstoffdruck ausgesetzt ist.

Koaxial zum Ventilkolben 6 zweigt aus den Steuerdruckraum 14 eine im Ventilstück 12 verlaufende Bohrung 17 ab, die eine Entlastungsdrossel 18 enthält und in einen Entlastungsraum 19 mündet, der hier in nicht weiter dargestellter Weise mit einem Kraftstoffrücklauf des Einspritzventils verbunden ist. Der Austritt der Bohrung 17 aus dem Ventilstück erfolgt im Bereich eines kegelförmig angesenkten Teiles 21 der außenliegenden Stirnseite des Ventilstückes 12. Das Ventilstück 12 ist dabei in einem Flanschbereich 22 fest über ein Schraubglied 23 mit dem Ventilgehäuse 4 verspannt.

Im Bereich des Austritts der Bohrung 17 im kegelförmigen Teil 21 ist ein Ventilsitz 24 ausgebildet, mit dem ein Ventilglied 25 eines das Einspritzventil steuernden Magnetventils 30 zusammen wirkt. Das Ventilglied 25 ist über ein Zwischenteil in Form eines Ankerbolzens 27 mit einem Anker 28 verbunden, der mit einem Elektromagneten 29 des Magnetventils 30 zusammen wirkt und mit dem Ankerbolzen verschiebbar gekoppelt ist. Der Anker hat die Form einer mit einem Führungsstutzen 39 versehenen Ankerplatte 28 und ist unter Einwirkung seiner trägen Masse gegen die Vorspannkraft einer Rückholfeder 35 dynamisch verschiebbar auf dem Ankerbolzen 27 gelagert und wird durch diese Rückholfeder 35 im Ruhezustand gegen einen Anschlagring 26 am Bolzen 27 gedrückt. Die Rückholfeder 35 stützt sich gehäusefest über einen Flansch 32 eines den Ankerbolzen führenden Gleitstücks 34 ab, das mit diesem Flansch zwischen Ventilstück 12 und Schraubteil 23 im den Elektromagneten 29 aufnehmenden Magnetventilgehäuse 37 fest eingespannt ist. Der Ankerbolzen 27 und mit ihm die Ankerplatte 28 und das durch dem Ankerbolzen bewegte Ventilglied 25 sind ständig durch eine sich gehäusefest abstützende Schließfeder 31 in Schließrichtung beaufschlagt, so daß das Ventilglied 25 normalerweise in Schließstellung auf dem Ventilsitz 24 aufsitzt. Bei Erregung des Elektromagneten wird die Ankerplatte 28 vom Elektromagneten angezogen und dabei die Bohrung 17 bzw. 18 zum Entlastungsraum 19 hin geöffnet.

Zwischen dem Ventilglied 25 und der Ankerplatte 28 befindet sich als Anschlagteil eine Ringschulter 33 am Ankerbolzen 27, die bei erregtem Elektromagneten am Flansch 32 des Geleitstücks 34 anschlägt und so den Öffnungshub des Ventilglieds 25 begrenzt. Zur Einstellung des Öffnungshubes ist zwischen Flansch 32 und Ventilteil 12 eine Einstellscheibe 38 eingelegt.

Das Öffnen und Schließen der Ventilnadel wird in folgender Weise durch das Magnetventil gesteuert. In Schließstellung des Magnetventilglieds 25 ist der Steuerdruckraum 14 zur Entlastungsseite 19 hin verschlossen, so daß sich dort über den Zulauf über die Drossel 15 sehr schnell der hohe Druck aufbaut, der auch in dem Kraftstoffhochdruckspeicher ansteht. Über die Fläche der Stirnseite 13 erzeugt der Druck im Steuerdruckraum 14 eine Schließkraft auf die Ventilnadel, die größer ist als die andererseits in Öffnungsrichtung in Folge des anstehenden Hochdrucks wirkenden Kräfte. Wird der Steuerdruckraum 14 durch Öffnen des Magnetventils zur Entlastungsseite 19 hin geöffnet, baut sich der Druck in dem geringen Volumen des Steuerdruckraumes 14 sehr schnell ab, da dieser über die Drosselbohrung 15 von der Hochdruckseite abgekoppelt ist. Infolgedessen überwiegt die auf die Ventilnadel in Öffnungsrichtung wirkende Kraft aus dem an der Ventilnadel anstehenden Kraftstoffhochdruck, sodaß diese nach oben bewegt und dabei die Einspritzöffnungen zur Einspritzung geöffnet werden. Schließt jedoch das Magnetventil 30 die Bohrung 17 bzw. 18 wieder, kann der Druck im Steuerdruckraum 14 durch den über die Drosselbohrung 15 nachfließenden Kraftstoff dennoch sehr schnell wieder aufgebaut werden, so daß die ursprüngliche Schließkraft augenblicklich ansteht und die Ventilnadel des Kraftstoffeinspritzventils schließt. Diese Steuervorgänge reichen auch aus, um sehr kurze Einspritzzeiten zu verwirklichen, wie sie für eine vor einer Haupteinspritzung erfolgenden Voreinspritzung in bekannter Weise notwendig ist.

Dennoch sind an das Magnetventil hohe Forderungen der Schaltgenauigkeit zu stellen. Insbesondere machen sich dabei ein Prellen des Ventilglieds und Schwingungseinflüsse wie eingangs erwähnt nachteilig bemerkbar. Ein Prellen entsteht dann, wenn eine relativ große Masse beschleunigt und dann plötzlich schlagartig abgebremst wird, wenn Ankerbolzen mit Ankerplatte und Ventilglied als Masse auf dem Ventilsitz aufschlagen. Dadurch, daß nun aber ein wesentlicher Teil der durch den Anker bewegten Masse, die Ankerplatte, verschiebbar auf dem anderen bewegten Teil, dem Ankerbolzen, gelagert ist, kann nach Aufsetzten des ventilglieds 25 auf dem Ventilsitz 24 sich die Ankerplatte 28 gegen die Kraft der Rückholfeder 35 weiterbewegen, sodaß einmal die effektiv abgebremste Masse geringer wird und die elastische Verformung des Ventilsitzes als Energiespeicher, die zu dem nachteiligen Rückprellen des ventilglieds führt, nun geringer ist. Die nachlaufende Ankerplatte erzeugt ferner eine mit dem Zusammenpressen der Rückholfeder 35 zunehmende dynamische Kraft auf das Ventilglied, die das Ventilglied zusätzlich stabil an seinem Sitz hält und dem Prellen entgegenwirkt. Mit dem Zusammenpressen der Rückholfeder 35 wird diese von der Schließfeder entkoppelt, so daß die volle Vorspannkraft der Schließfeder auf das Ventilglied wirkt. Das Nachlaufen kann jedoch daraufhin in nachteiliger Weise ein erhebliches Schwingen der Ankerplatte 28 gegen die Rückholfeder 35 erzeugen, so daß die Stellung der Ankerplatte bei einer unmittelbar danach erforderlichen Betätigung des Ventilglieds undefiniert ist und ein schalten des Magnetventils nicht ausreichend schnell und mit reproduzierbar gleichbleibender Schaltzeit erfolgt.

In Weiterbildung der Ausgestaltung nach Figur 1 ist daher der Anker gemäß Figur 2 in seiner Verschiebbarkeit beschränkt worden. Die Figur 2 zeigt dabei nur den aus der Figur 1 ersichtlichen Teil des Ankerbolzens 27' mit der Ankerplatte 28' und dem Gleitstück 34'. Der Ankerplatte schließt sich wie im Ausführungsbeispiel nach Figur 1 planparallel an den Pol 61 ( siehe Figur 3) des Elektromagneten 29 an und geht in einen stark verkürzten Führungsstutzen 39' über, der auf dem Ankerbolzen 27' gleitet. Der Gleitweg der Ankerplatte wird auf der einen Seite wiederum durch einen Anschlag, jetzt in Form eines endseitigen Kopfes 36 am Ankerbolzen 27', und auf der anderen Seite durch die Anlage des Führungsstutzens 39' mit seiner Stirnseite 40 auf der Stirnseite 41 des Gleitstücks 34' begrenzt. Die Druckfeder 35 hält normalerweise die Ankerplatte 28' in Anlage an dem Kopf 36, wie in Figur 2 gezeigt. Die Stirnseiten 40 und 41 bilden mit zunehmender Annäherung bei einer dynamisch ausgelösten Verschiebung der Ankerplatte auf dem Ankerbolzen zwischen sich einen Quetschspalt, der in dem mit Kraftstoff gefüllten Raum im Gehäuse des Magnetventils eine Gegenkraft erzeugt, die der Bewegung der Ankerplatte entgegenwirkt. Diese Gegenkraft ist um so wirksamer je geringer die kinetische Energie der Ankerplatte bei ihrer Annäherung an das Gleitstück 34' ist. Durch Abstimmung der Größe des freien Weges der Ankerplatte, der Größe der Rückstellkraft einer evtl. vorgesehenen Rückführfeder und der Größe der sich einander nähernden Flächen kann das Bewegungsverhalten der Ankerplatte bei gegebenen Zeiträumen optimiert werden. Der gegebene Zeitraum liegt, z.B. zwischen einer Voreinspritzung und einer Haupteinspritzung, vor der die Ankerplatte ein reproduzierbare gesicherte Lage erreicht haben soll.

Hat der Ankerbolzen das Ventilglied 25 in seine Schließstellung gebracht so wird diese in der Folge durch die bei der Nachlaufbewegung der Ankerplatte auftretende Kompression der Rückführfeder 35 erhöht und zugleich der das Nachlaufen der Ankerplatte 28' gebremst in Zusammenwirken der Rückführfeder einerseits und der Dämpfungswirkung der sich einander nähernden Stirnseiten 40 und 41 andererseits so daß diese schnell wieder in ihre reproduzierbare konstante Ausgangsstellung am Anschlag 36 zurückgeführt wird. Die Rückführfeder 35 ist hier als Kegelfeder ausgeführt, womit sich ein kleiner Bauraum bei voll wirksamen Federweg erreichen läßt. In der Ankerplatte 28' sind Überströmöffnungen 42 für den beim Arbeiten der Magnetventils verdrängten Kraftstoff vorgesehen.

Die Wirksamkeit der erfindungsgemäßen Anordnung ist der Figur 6 zu entnehmen. Dort ist über der Abzisse die Zeit aufgetragen und auf der Ordinate die Bewegung des Ankers mit Ankerbolzen und Ankerplatte. Dabei erkennt man einen Anstieg der Kurve A, die zum Zeitpunkt tö ein Plateau erreicht, bei dem aufgrund der Anziehungskraft des Elektromagneten 29 der Anker seinen größten Hub ausgeführt hat und die Verbindung 18 zum Steuerdruckraum 14 ganz geöffnet hat. Zum Zeitpunkt ts wird zum Zwecke des Schließens des Magnetventils die Erregung des Elektromagneten unterbrochen. Dabei kommt es beim Aufsetzen des Ventilglieds auf seinem Sitz 24 zu einem Überschwingen der Ankerplatte 28, was durch die gestrichelte Kurve dargestellt ist. Der Ankerbolzen 27 mit Ventilglied 25 bleibt zunächst in der Position der ausgezogenen Linie. Aufgrund des Überschwingens erkennt man, daß zur Zeit ts' die zurücklaufende Ankerplatte ein Wiederöffnen des Ventils dadurch erzeugt, daß der Ankerbolzen kurzzeitig wieder abgehoben wird. Das passiert in der Folge noch weitere zwei mal im dargestellten Beispiel. Wird jedoch die Ausweichbewegung der Ankerplatte durch die Position des Gleitstückes 34 nach Figur 2 begrenzt, was in der Figur als schwarzer Balken dargestellt ist, so ergibt sich dort eine Bewegungsumkehr der Ankerplatte nach vorheriger Dämpfung und ein kurzes Ausschwingen derselben gemäß der Kurve B. Eine Dämpfung kurz vor Aufsetzen der Ankerplatte auf dem ortsfesten Teil, hier gemäß Figur 2 das Gleitstück 34' reduziert den sich umkehrenden Impuls nach Auftreffen der Ankerplatte auf dem Gleitstück 34'.

In Abwandlung der Ausgestaltung nach Figur 2 ist in Figur 3 der Führungsstutzen 139 länger ausgeführt und es kann demzufolge eine Rückführfeder 135 verwendet werden, die mehr Federwindungen aufweist und demzufolge bezüglich ihres Federverhaltens, z.B. Progressivität, besser gestaltet werden kann. Zudem wird aufgrund des längeren Stutzens 139 die Führung des Ankers verbessert.

Abweichen von der Figur 1 ist das Gleitstück 134 so ausgebildet, daß es eine Schulter 53 des Einspritzventilgehäuses übergreift. Auf die Stirnseite 141 ist dabei eine erste Einstellscheibe 54 plaziert, die eine Ausnehmung 55 zur Durchführung des Ankerbolzens 127 aufweist und zwischen der Schulter 53 und dem Flansch 132 ist noch eine zweite Einstellscheibe 57 vorgesehen. Die erste Einstellscheibe wird durch eine Stirnseite 56 des Magnetventilgehäuses 37 auf den Flansch 132 gepreßt und über diesen und die zweite Einstellscheibe auf die Schulter 53 des Einspritzventilgehäuses gepreßt, so daß die Einstellscheiben und das Gleitstück zusammen ortsfest fixiert sind. Mit Hilfe der Stärke der zweiten Einstellscheibe ist der Abstand des Gleitstücks 134 vom Ventilsitz 24 einstellbar, so daß durch die Festlegung der stirnseitig an dem Gleitstück 134 zur Anlage kommenden Ringschulter 33 der maximale öffnungshub des Ventilglieds 25 des Magnetventils eingestellt werden kann. Zugleich wird auch ein Restluftspalt 60 zwischen der Stirnseite der Ankerscheibe 28 und dem Pol 61 des Elektromagneten beeinflußt, der so ausgelegt werden muß, daß ein magnetisches Kleben nach der Entregung des Elektromagneten vermieden wird. Mit der Dicke der ersten Einstellscheibe 54 dagegen wird der Weg 62 eingestellt, den die Ankerplatte gegen die Kraft der Rückführfeder nach dem Aufsetzen des Ventilglieds 25 auf dem Ventilsitz 24 beim Schließvorgang des Magnetventils zurücklegen kann. Da diese Scheibe auch den Abstand des Pols 61 des Elektromagneten vom Flansch des Gleitstücks 134 und damit den Abstand der Ankerplatte 28 von dem Pol 61 verändert, wird zugleich mit dieser .Einstellscheibe auch der Restluftspalt 60 beeinflußt.

Statt dieser ersten Einstellscheibe 54 werden vorteilhaft auch zwei Scheiben an dieser Stelle vorgesehen, eine äußere, den Restluftspalt bestimmende Scheibe und eine innere, den weg der Ankerplatte bestimmenden Scheibe, die dort lose eingelegt werden kann. Zusätzlich aber kann diese innere Scheibe auch durch die Rückholfeder 135 in Anlage an dem Gleitsück 134 gehalten werden, um ein unkontrolliertes Wander der Scheibe zu verhindern. Dazu kann die innere Scheibe auch mit einer abgesetzteen Ringschulter versehen werden, auf der die Rückholfeder aufsitzt. Mit der Auswahl der Dicke der ersten Einstellscheibe 54 bzw. der oben erwähnten äußeren Scheibe und der inneren Scheibe sowie mit der zweiten Einstellscheibe 57 können also der Weg 62, der Restluftspalt 60 und der maximale Ventilhub eingestellt werden.

Während die beiden vorstehenden Ausführungsbeispiele einen Führungsstutzen 39' bzw. 139 aufweisen, der in einer verhältnismäßig kleinen Stirnfläche 40 des Ankers endete, ist nun gemäß Ausführungsbeispiel nach Figur 4 diese Fläche 241 wesentlich vergrößert, indem der Führungsstutzen 239 zur Seite der ersten Einstellscheibe 54 eine tellerartige Verbreiterung 63 aufweist. Durch diese nun zur Verfügung stehende größere Fläche entsteht bei der Annäherung des Ankers an die Einstellscheibe 54 eine Quetschströmung mit wesentlich mehr Wirkung als im vorherigen Beispiel, so daß der Aufprall des Ankers auf der Einstellscheibe am Ende seines möglichen Weges noch stärker gedämpft wird und entsprechend der Rückprallimpuls, der für weiteres Schwingen verantwortlich wäre, wesentlich gemindert wird. Auch bei diesem Ausführungsbeispiel ist die Rückholfeder 235 als Zylinderfeder ausgebildet analog zum Ausführungsbeispiel nach Figur 3.

In Abwandlung zu dem Ausführungsbeispiel nach Figur 4 ist in Figur 5 die Rückholfeder 335 nun nicht mehr zwischen dem Anker und der ersten Einstellscheibe 54 angeordnet sondern zwischen einem Federteller 70, auf dem die Schließfeder 31 aufsitzt und dem Anschlagring 26. Der Anschlagring 26 ist als in eine Ringnut 71 eingesetzter Ring ausgeführt, wobei zwischen dem Anschlagring und der axialen Begrenzung der Ringnut 71 ein Spiel 72 vorgesehen ist. Dieses Spiel ist in der Größenordnung des Weges 62 zwischen Anker 28 und Einstellscheibe 54. Die Rückholfeder 335 erstreckt sich dabei auf die Länge eines Bundes 73, der sich an die Ringnut 71 zur Seite der Schließfeder hin anschließt und der die Auflage des Federtellers 70 bildet.

Bei diesem Ausführungsbeispiel führt der Anker wie in dem vorstehenden Ausführungsbeispiel einen Hub über die Länge des Weges 62 aus und kann dann wieder zurück zu dem Anschlag 26 gelangen, wie in Figur 5 in der momentanen Stellung gezeigt ist. Anschließend wird der Anker 28 zusammen mit dem Anschlagring 26 unter Einwirkung der Rückholfeder 335 in die gezeigte Ruhestellung des Ankerbolzens 27 zur ersten Einstellplatte 54 zurückgeführt und nimmt dort eine definierte Position ein, die garantiert, daß z.B. bei einer nach einer kurzen Voreinspritzung erfolgenden Haupteinspritzung Zeit für den Öffnungshub geometrisch bestimmt ist. Das Spiel 72 gestattet die Verschiebebewegung des Ankers über seinen Weg 62.

Die Feder 335 kann auch ganz entfallen, wenn davon ausgegangen wird, daß durch das Eigengwicht des Ankers von diesem immer die untere Position am der ersten Einstellscheibe erreicht wird. Weiterhin untestützt eine Restmagnetkraft zwischen Anker und Einstellscheibe 54 die Fixierung des Ankers in Anlage an der Einstellscheibe.

## Patentansprüche

1. Magnetventil (30) zur Steuerung eines Einspritzventils einer . Kraftstoffeinspritzeinrichtung mit einer Ventilnadel, deren Öffnen und Schließen durch ein Magnetventil gesteuert wird, das einen Elektromagneten (29) mit Magnetpol (61), einen in einem mit Kraftstoff gefüllten Raum angeordneten Anker (28) und ein mit dem Anker bewegtes und von einer Ventilschließfeder (31) in Schließrichtung beaufschlagtes Ventilglied (25) aufweist, das mit einem Ventilsitz (24) zusammenwirkt, wobei der Anker relativ zu einem, mit dem Ventilschließglied verbundenem, als Bolzen (27) ausgebildeten Zwischenteil (27), der in einem ortsfest im Magnetventil angeordneten Gleitstück gleitend geführt ist, in Schließrichtung des Ventilglieds (25) unter Einwirkung seiner trägen Masse entgegen einer Rückstellkraft von einem polseitigen Anschlag auf dem Bolzen weg verschiebbar ist, und eine mit dem Anker und einem ortsfesten Teil zusammenwirkende, mit Verdrängung von Kraftstoff arbeitende Dämpfungseinrichtung vorgesehen ist, mit der ein Nachschwingen des Ankers (28) bei seiner dynamischen Verschiebung dämpfbar ist, **dadurch gekennzeichnet, dass** der ortsfeste Teil der Dämpfungseinrichtung ein dem Gleitstück vorgelagertes, vorzugsweise als Scheibe ausgebildetes Teil ist, auf dem der Anker mit einer Stirnseite bei seiner dynamischen Verschiebung zur Auflage kommt.

2. Magnetventil nach Anspruch 1, **dadurch gekennzeichnet, daß** der Anker auf dem als Bolzen (27) ausgebildeten Zwischenteil von einem polseitigen Anschlag auf dem Bolzen weg verschiebbar ist, der in einem ortsfest im Magnetventil angeordneten Gleitstück gleitend geführt ist.

3. Magnetventil nach Anspruch 2, **dadurch gekennzeichnet, daß** der Anker als eine mit dem Magnetpol (61) zusammenwirkende Ankerplatte ausgebildet ist mit einer ersten zum Magnetpol (61) des Elektromagneten weisenden Stirnseite und einer zweiten, zum ortsfesten Teil weisenden Stirnseite, die mit dem ortsfesten Teil die Dämpfungseinrichtung bildet.

4. Magnetventil nach Anspruch 3, **dadurch gekennzeichnet, daß** der Anker einen Schaft aufweist, der die Ankerplatte mit einem Aufschlagteil verbindet, dessen Stirnseite als zweite Stirnseite des Ankers eine Planfläche bildet zwischen der und dem ebene ortsfesten Teil sich bei Annäherung ein hydraulisch wirksamer, dämpfender Quetschspalt bildet.

5. Magnetventil nach Anspruch 4, **dadurch gekennzeichnet, daß** das Aufschlagteil sich ausgehend vom Durchmesser des Schaftes flanschartig verbreitert.

6. Magnetventil nach einem der vorstehenden Ansprüche, **dadurch gekennzeichnet, daß** der Ventilsitz des Magnetventils ortsfest in einem Einspritzventilgehäuse angeordnet ist, daß der Elektromagnet des Magnetventils in einem Gehäuse angeordnet ist, das fest in das Einspritzventilgehäuse eingespannt ist wobei das Gleitstück einen Anschlag aufweist, an dem ein ventilgliedseitiger Anschlagteil des Bolzens beim maximalen Öffnungshub des Ventilglieds zur Anlage kommt, und dem Gleitstück eine Einstellscheibe vorgelagert ist, durch deren Dicke ein restlicher Luftspalt einstellbar ist, der sich zwischen Anker und Magnetpol (61) des Elektromagneten einstellt, wenn bei erregtem Elektromagneten sich das Ventilglied des Magnetventils in geöffneter Stellung befindet.

7. Magnetventil nach Anspruch 6, **dadurch gekennzeichnet, daß** die Einstellscheibe zugleich den ortsfesten Teil der Dämpfungseinrichtung bildet.

8. Magnetventil nach Anspruch 7, **dadurch gekennzeichnet, daß** außer der Einstellscheibe eine zusätzliche Scheibe, die als ortsfester Teil und der Einstellung des maximalen Verschiebeweges des Ankers in Schließrichtung des Ventils auf dem Bolzen dient, mit dem Magnetventilgehäuse und dem Einspritzventilgehäuse verspannt ist.

9. Magnetventil nach einem der Ansprüche 6 bis 8, **dadurch gekennzeichnet, daß** die Einstellscheibe und/oder die zusätzliche Scheibe zwischen einem Flansch des Gleitstücks und dem Gehäuse des Magnetventils liegend von diesem mit dem Einspritzventilgehäuse ortsfest eingespannt wird, und daß zur Einstellung der Lage des Gleitstücks und damit zur Einstellung des Maximalhubes des Ventilglieds eine zweite Einstellscheibe zwischen dem Einspritzventilgehäuse und dem Flansch des Gleitstücks eingespannt wird.

## Claims

1. Solenoid valve (30) for controlling an injection valve of a fuel injection device having a valve needle whose opening enclosing is controlled by a solenoid valve which has an electromagnet (29) with a magnet pole (61), an armature (28) which is arranged in a space filled with fuel, and a valve element (25) which is moved with the armature and on which a valve closing spring (31) acts in the closing direction and which interacts with a valve seat (24), the armature being capable of being displaced in relation to an intermediate part (27) - which is connected to the valve closing element, is embodied as a bolt (27) and is guided in a sliding fashion in a sliding element which is arranged fixedly in the solenoid valve - and away from a pole-end stop on the bolt in the closing direction of the valve element (25) as its inert mass acts counter to a restoring force, and a damping device which interacts with the armature and its fixed part, operates as fuel is expelled and with which reverberation of the armature (28) during its dynamic displacement can be damped, **characterized in that** the fixed part of the damping device is a part which is mounted in front of the sliding element and is preferably embodied as a washer and on which the armature comes to rest with an end side during its dynamic displacement.

2. Solenoid valve according to Claim 1, **characterized in that** the armature can be displaced, on the intermediate part which is embodied as bolt (27), away from a pole-end stop on the bolt which is guided in a sliding fashion in a sliding element which is arranged fixedly in the solenoid valve.

3. Solenoid valve according to Claim 2, **characterized in that** the armature is embodied as an anchor plate which interacts with the magnet pole (61), said armature having a first end side which points to the magnet pole (61) of the electromagnet, and a second end side which points to the fixed part and which forms the damping device with the fixed part.

4. Solenoid valve according to Claim 3, **characterized in that** the armature has a stem which connects the armature plate to a stop part whose end side forms, as a second end side of the armature, a planar face, a hydraulically effective, damping squeezing gap being formed between said planar face and the planar, fixed part as they approach one another.

5. Solenoid valve according to Claim 4, **characterized in that** the stop part widens in a flange-like fashion starting from the diameter of the stem.

6. Solenoid valve according to one of the preceding claims, **characterized in that** the valve seat of the solenoid valve is arranged fixedly in an injection valve housing, **in that** the electromagnet of the solenoid valve is arranged in a housing which is permanently clamped into the injection valve housing, the sliding element having a stop against which a valve-element-end stop part of the bolt comes to rest during the maximum opening stroke of the valve element, and an adjustment washer is mounted in front of the sliding element, the thickness of which makes it possible to adjust a residual air gap which comes about between the armature and magnet pole (61) of the electromagnet if the valve element of the solenoid valve is in the open position when the electromagnet is excited.

7. Solenoid valve according to Claim 6, **characterized in that** the adjustment washer at the same time forms the fixed part of the damping device.

8. Solenoid valve according to Claim 7, **characterized in that**, apart from the adjustment washer, an additional washer, which is used as a fixed part and for adjusting the maximum displacement distance of the armature in the closing direction of the valve on the bolt is clamped to the solenoid valve housing and the injection valve housing.

9. Solenoid valve according to one of Claims 6 to 8, **characterized in that** the adjustment washer and/or the additional washer are clamped in fixedly by the solenoid valve with the injection valve housing as they lie between a flange of the sliding element and the housing of the solenoid valve, and **in that**, in order to adjust the position of the sliding element and thus to adjust the maximum stroke of the valve element, a second adjustment washer is clamped in between the injection valve housing and the flange of the sliding element.

## Revendications

1. Electrovanne (30) pour la commande d'un injecteur d'un dispositif d'injection de carburant, comportant une aiguille de soupape, dont l'ouverture et la fermeture sont commandées par électrovanne, un électroaimant (29) avec pôle magnétique (61), un induit (28) disposé dans une chambre remplie de carburant et un organe de soupape (25) mobile avec l'induit et pouvant être sollicité dans la direction de fermeture par un ressort de fermeture de soupape (31), et qui coopère avec un siège de soupape (24), l'induit étant mobile, par rapport à une partie intermédiaire (27) configurée sous forme de boulon (27), reliée à l'organe de fermeture de soupape et guidée de façon coulissante dans un coulisseau disposé fixement dans l'électrovanne, dans la direction de fermeture de l'organe de soupape (25) sous l'action de sa masse inerte à l'encontre d'une force de rappel, pour s'éloigner d'une butée côté pôle sur le boulon, alors qu'un dispositif d'amortissement coopérant avec l'induit et une partie fixe et fonctionnant avec le refoulement de carburant, permet d'amortir une oscillation ultérieure de l'induit (28) lors de son déplacement dynamique, **caractérisée en ce que**
la partie fixe du dispositif d'amortissement est une partie disposée avant le coulisseau, de préférence configurée sous forme de disque, sur laquelle l'induit vient buter avec sa face frontale lors de son déplacement dynamique.

2. Electrovanne selon la revendication 1,
**caractérisée en ce que**
l'induit est mobile en s'éloignant d'une butée côté pôle sur le boulon, sur la partie intermédiaire configurés sous forme de boulon (27), la partie intermédiaire étant guidée de façon coulissante dans un coulisseau disposé fixement dans l'électrovanne.

3. Electrovanne selon la revendication 2,
**caractérisée en ce que**
l'induit est configuré sous la forme d'une plaque d'induit coopérant avec le pôle magnétique (61), avec une première face frontale tournée vers le pôle magnétique (61) de l'électroaimant et une deuxième face frontale tournée vers la partie fixe, la deuxième face frontale formant avec la partie fixe le dispositif d'amortissement.

4. Electrovanne selon la revendication 3,
**caractérisée en ce que**
l'induit présente une tige, qui relie la plaque d'induit à une partie de butée, dont la face frontale, en tant que deuxième face frontale de l'induit, forme une surface plane, entre laquelle et la partie fixe plane se forme approximativement une fente de passage amortissante à action hydraulique.

5. Electrovanne selon la revendication 4,
**caractérisée en ce que**
la partie de butée s'élargit à la façon d'un collet à partir du diamètre de la tige.

6. Electrovanne selon l'une des revendications précédentes,
**caractérisée en ce que**
le siège de soupape de l'électrovanne est fixé dans un boîtier de soupape d'injection, l'électroaimant de l'électrovanne est disposé dans un boîtier fixement placé dans le boîtier de la soupape d'injection, le coulisseau présentant une butée sur laquelle vient buter une partie de butée côté organe de soupape du boulon lors de la course d'ouverture maximale de l'organe de soupape, et on place avant le coulisseau un disque de réglage dont l'épaisseur permet de régler un entrefer restant qui se trouve entre l'induit et le pôle magnétique (61) de l'électroaimant, lorsque, l'électroaimant étant excité, l'organe de soupape de l'électrovanne se trouve dans la position ouverte.

7. Electrovanne selon la revendication 6,
**caractérisée en ce que**
le disque de réglage forme dans le même temps la partie fixe du dispositif d'amortissement.

8. Electrovanne selon la revendication 7,
**caractérisée en ce qu'**
outre le disque de réglage, un disque supplémentaire, qui sert de partie fixe et permet le réglage du trajet de déplacement maximal de l'induit dans la direction de fermeture de la soupape sur le boulon, est soutenu avec le boîtier de l'électrovanne et avec le boîtier de la soupape d'injection.

9. Electrovanne selon l'une des revendications 6 à 8,
**caractérisée en ce que**
le disque de réglage et/ou le disque supplémentaire est soutenu fixement avec le boîtier de la soupape d'injection entre un collet du coulisseau et le boîtier de l'électrovanne de façon couchée sur celle-ci, et pour le réglage de la position du coulisseau et donc le réglage de la course maximale de l'organe de soupape, un deuxième disque de réglage est placé entre le boîtier de la soupape d'injection et le collet du coulisseau.
